# EUROPÄISCHE PATENTSCHRIFT

(11) **EP 0 218 133 B1**
(45) Veröffentlichungstag und Bekanntmachung des Hinweises auf die Patenterteilung: **22.04.1992**
(21) Anmeldenummer: 86112909.6
(22) Anmeldetag: 18.09.1986
(51) Int. Cl.: H01R 4/48

(54) **Schraubenlose elektrische Klemme**
Screwless electrical terminal
Borne électrique sans vis

(30) Priorität: 09.10.1985 CH 4348/85
(43) Veröffentlichungstag der Anmeldung: 15.04.1987
(73) Patentinhaber: Oskar Woertz, Inhaber Hans Woertz, 4132 Muttenz (CH)
(72) Erfinder: Woertz, Hans, CH-4059 Basel (CH)
(74) Vertreter: Scheidegger, Werner & Co.

(56) Entgegenhaltungen:
- DE-A- 2 706 482
- DE-B- 1 105 937
- DE-B- 1 266 194

## Beschreibung

Die vorliegende Erfindung betrifft eine schraubenlose elektrische Klemme mit einem etwa V-förmig gebogenen Blattfederstück, dessen V-Schenkel gegeneinander abgewinkelte, einander überlappende Endpartien aufweisen, von denen jede mit einer ersten bzw. zweiten Durchbrechung zum Hindurchstecken mindestens eines anzuschliessenden elektrischen Leiters versehen ist, wobei in unbelastetem Zustand des Blattfederstückes die zwei Durchbrechungen in bezug aufeinander versetzte Lagen haben, aber miteinander zur Deckung bringbar sind durch elastisches Gegeneinanderdrängen der V-Schenkel, und mit einem elektrisch leitenden Trag- und Kontaktstück, an welchem einer der V-Schenkel des Blattfederstückes befestigt ist und das einen zur abgewinkelten Endpartie des befestigten Schenkels annähernd parallel verlaufenden Lappen mit einer dritten Durchbrechung aufweist, die mit der Durchbrechung der Endpartie des befestigten V-Schenkels deckungsgleich ist, wobei zwischen dem Lappen des Trag- und Kontaktstükkes und der dazu annähernd parallelen Endpartie des befestigten V-Schenkels ein freier Zwischenraum vorhanden ist, in welchen die abgewinkelte Endpartie des beweglichen andern V-Schenkels des Blattfederstückes mit Spiel eingreift.

Eine schraubenlose elektrische Klemme mit den vorstehend definierten Merkmalen ist aus der DE-B-1 105 937 bekannt. Da die mit Durchbrechungen versehenen Endpartien des V-förmigen Blattfederstückes, wie auch der am Trag- und Kontaktstück angebrachte, mit einer dritten Durchbrechung versehene Lappen aus dünnwandigen Blechen bestehen, entstehen im Betrieb unerwünschte Deformationen des einzuklemmenden Leiters. Zudem ist der Kontakt zwischen Leiter und Kontaktstück teilweise recht dürftig.

Aufgabe der Erfindung ist es, eine Klemme der genannten Art zu schaffen, die technisch einfach ist, verhältnismässig geringen Raum beansprucht und trotzdem eine relativ grosse Kontaktfläche zwischen Leiter und Kontaktstück bietet, unerwünschte Deformationen auch dünner Leiter verhindert und preisgünstig hergestellt werden kann.

Die zur Lösung dieser Aufgabe gefundene Klemme weist die im Kennzeichen von Patentanspruch 1 definierten Merkmale auf. Im abhängigen Patentanspruch ist eine zweckmässige Weiterbildung der erfindungsgemässen Klemme definiert.

Die Erfindung und die mit ihr erzielten Vorteile sind nachstehend rein beispielsweise unter Bezugnahme auf die beigefügte Zeichnung näher erläutert. Es zeigen:
Fig. 1 ein Ausführungsbeispiel der erfindungsgemässen Klemme im Schnitt nach der Linie I-I in Fig. 3;
Fig. 2 einen Querschnitt nach der Linie II-II in Fig. 1;
Fig. 3 eine Draufsicht zu Fig. 1;
Fig. 4 eine der Fig. 1 analoge Darstellung der gleichen Klemme mit einem angeschlossenen elektrischen Leiter.

Die in den Fig. 1 bis 4 dargestellte schraubenlose elektrische Klemme 10 weist ein im wesentlichen etwa V-förmig gebogenes Blattfederstück 11 mit einem ersten und einem zweiten V-Schenkel 11a bzw. 11b auf, die je geradlinig verlaufen und im V-Scheitel durch eine kreisbogenförmig verlaufende Scheitelpartie 11c miteinander verbunden sind. Von der Scheitelpartie 11c abgewandte Endpartien 11d und 11e der beiden V-Schenkel sind gegeneinander abgewinkelt und derat angeordnet und ausgebildet, dass sie sich überlappen. Die abgewinkelten Endpartien 11d und 11e sind je mit einer ersten bzw. zweiten rechteckförmigen Druchbrechung 12 bzw. 13 versehen. In entspanntem Zustand des Blattferderstückes 11 schliessen die V-Schenkel 11a und 11b zwischen sich einen Winkel im Bereich von 110° bis 140° ein, vorzugsweise von 130°, und die beiden Durchbrechungen 12 und 13 haben in bezug aufeinander versetzte Lagen, wie deutlich in Fig. 1 zu sehen ist. Durch Gegeneinanderdrängen der V-Schenkel 11a und 11b entgegen dem Einfluss der Biegeelastizität des Blattfederstückes 11 sind die Durchbrechungen 12 und 13 miteinander zur Deckung bringbar. Zweckmässig haben die abgewinkelten Endpartien 11d und 11e je mindestens zum Teil einen annähernd kreisbogenförmigen Verlauf um die Krümmungsachse 14 der Scheitelpartie 11c. Das Blattfederstück 11 besteht aus elektrisch leitendem Material, z.B. nichtrostendem Stahl oder Federbronze.

Einer (11a) der V-Schenkel 11a und 11b ist z.B. mittels Schweisspunkten 15 oder durch (nicht dargestellte) Mieten an einem elektrisch leitenden Trag- und Kontaktstück 16 befestigt. Letzteres weist einen abgewinkelten Lappen 16a auf, der etwa parallel zur abgewinkelten Endpartie 11d des am Trag- und Kontaktstück 16 befestigten V-Schenkels 11a verläuft. Zwischen der genannten Endpartie 11d und dem Lappen 16a ist ein freier Zwischenraum 17 vorhanden, in welchen die abgewinkelte Endpartie 11e des andern V-Schenkels 11b eingreift. Der Lappen 16a des Trag- und Kontaktstückes 16 weist eine dritte Durchbrechung 18 auf, die mit der Durchbrechung 12 der Endpartie 11d des am Trag- und Kontaktstück 16 befestigten V-Schenkels 11a deckungsgleich ist. Die Durchbrechung 18 ist durch Ausstanzen und Abwinkeln einer Zunge 16b gebildet, welche durch die beiden Durchbrechungen 12 und 13 des Blattfederstückes 11 hindurchragt (siehe Fig. 1). Diese Zunge 16b befindet sich bei der vom befestigten V-Schenkel 11a entfernteren Randkante der Durchbrechung 12 und bildet eine Anlagefläche für den anzuschliessenden elektrischen Leiter 20, wie Fig. 4 zeigt.

Die Gebrauchs- und Wirkungsweise der beschriebenen Klemme ist wie folgt:
Um einen oder mehrere elektrische Leiter mit dem Trag- und Kontaktstück 16 zu verbinden, wird zuerst auf das Blattfederstück 11 eine Kraft in Richtung des Pfeiles P in Fig. 1 ausgeübt, wodurch der V-Schenkel 11b gegen den am Trag- und Kontaktstück 16 befestigten und damit stationären V-Schenkel 11a gedrängt wird, bis die Durchbrechung 13 der abgewinkelten Endpartie 11e des beweglichen anderen V-Schenkels 11b eine mit den Durchbrechungen 12 und 18 der anderen abgewinkelten Endpartie 11d bzw. des Lappens 16a übereinstimmende Lage erreicht. Dann wird der anzuschliessende Leiter 20 (Fig. 4) in alle drei Durchbrechungen 18, 13 und 12 eingeführt, wonach man die gemäss dem Pfeil P (Fig. 1 ) ausgeübte Kraft wegnimmt. Unter dem Einfluss seiner eigenen Biegeelastizität versucht dann das Blattfederstück 11 in seinen entspannten Zustand zurückzukehren, wobei, wie Fig. 4 zeigt, der angeschlossene elektrische Leiter 20 unter dem Einfluss der Elastizität des unbelasteten Blattfederstückes 11 mittels der unteren Kante der Durchbrechung 13 des beweglichen V-Schenkels 11b an die Zunge 16b des Trag- und Kontaktstückes 16 angedrückt und damit festgeklemmt wird. Hierbei resultiert eine relativ grosse Kontaktfläche zwischen dem Leiter 20 und dem Trag- und Kontaktstück 16, was die Verwendung dieser Klemme 10 auch für höhere Stromstärken erlaubt. Man erkennt, dass nun der Leiter 20 festgehalten wird und gegen Herausziehen aus der Klemme gesichert ist. Der im Vergleich zu den abgewinkelten Endpartien 11d und 11e des Blattfederstückes 11 mehrfach stärkere Lappen 16a des Trag- und Kontaktstückes 16 verhindert wirksam eine allfällige Deformation der Endpartien 11d und 11e, wenn auf den Leiter 20 Kräfte im Sinne des Herausziehens aus der Klemme ausgeübt werden sollten.

Auf die beschriebene Weise lassen sich auch mehrere elektrische Leiter kleineren Durchmessers mit der Klemme verbinden und mit dem Trag- und Kontaktstück 16 elektrisch kontaktieren.

Zum Lösen des Leiters 20 (oder mehrerer angeschlossener Leiter) braucht man lediglich wieder eine Kraft gemäss dem Pfeil P in Fig. 1 auf das Blattfederstück 11 auszuüben, wobei der Klemmdruck auf den oder die Leiter nachlässt und dann dem Herausziehen des Leiters 20 oder der Leiter nichts mehr im Wege steht.

Die beschriebene Klemme 10 eignet sich z.B. als Anschlussklemme an einem elektrischen Gerät.

Zweckmässig ist das Blattfederstück 11 der Klemme derart vorgespannt, dass im Ruhezustand gemäss Fig. 1, d.h. wenn noch kein elektrischer Leiter angeschlossen ist, die untere Randkante der Durchbrechung 13 des beweglichen V-Schenkels 11b mit einer Vorspannkraft an die Zunge 16b angedrückt wird. Durch diese Massnahme ergibt sich ein ausreichend hoher Kontaktdruck beim Anschliessen dünner Leiter und von Litzen, deren Querschnitt beim Einklemmen flach geformt wird. Durch die Vorspannung des Blattfederstückes 11 wird auch erreicht, dass der angeschlossene Leiter 20 allein mittels der in Fig. 4 unteren Randkante der Durchbrechung 13 des beweglichen V-Schenkels 11b gegen Herausziehen aus der Klemme 10 genügend gesichert ist.

Selbstverständlich kann ein Paar Klemmen 10 ein gemeinsames Kontaktstück 16 aufweisen.

Die beschriebene Klemme 10 hat neben den genannten Eigenschaften den Vorteil, konstruktiv einfach und wenig störungsanfällig zu sein, verhältnismässig wenig Raum zu beanspruchen und preisgünstig hergestellt werden zu können. Sie eignet sich besonders zum Anschliessen oder Verbinden von elektrischen Signal- und Steuerleitungen.

## Patentansprüche

1. Schraubenlose elektrische Klemme mit einem etwa V-förmig gebogenen Blattfederstück (11), dessen V-Schenkel (11a, 11b) gegeneinander abgewinkelte, einander überlappende Endpartien (11d, 11e) aufweisen, von denen jede mit einer ersten bzw. zweiten Durchbrechung (12 bzw. 13) zum Hindurchstecken mindestens eines anzuschliessenden elektrischen Leiters (20) versehen ist, wobei in unbelastetem Zustand des Blattfederstückes (11) die zwei Durchbrechungen (12, 13) in bezug aufeinander versetzte Lagen haben, aber miteinander zur Deckung bringbar sind durch elastisches Gegeneinanderdrängen der V-Schenkel (11a, 11b) und mit einem elektrisch leitenden Trag- und Kontaktstück (16), an welchem einer der V-Schenkel (11a, 11b) des Blattfederstückes (11) befestigt ist und das einen zur abgewinkelten Endpartie (11d) des befestigten Schenkels (11a) annähernd parallel verlaufenden Lappen (16a) mit einer dritten Durchbrechung (18) aufweist, die mit der Durchbrechung (12) der Endpartie (11d) des befestigten V-Schenkels (11a) deckungsgleich ist, wobei zwischen dem Lappen (16a) des Trag- und Kontaktstückes (16) und der dazu annähernd parallelen Endpartie (11d) des befestigten V-Schenkels (11a) ein freier Zwischenraum (17) vorhanden ist, in welchen die abgewinkelte Endpartie (11e) des beweglichen anderen V-Schenkels (11b) des Blattfederstückes (11) mit Spiel eingreift, dadurch gekennzeichnet, dass der die dritte Durchbrechung (18) aufweisende Lappen (16a) des Trag- und Kontaktstückes (16) mit einer abgewinkelten Zunge (16b) versehen ist, welche durch die erste und die zweite Durchbrechung (12, 13) der beiden abgewinkelten Endpartien (11d, 11e) des Blattfederstückes (11) hindurchragt und eine Anlagefläche für den anzuschliessenden elektrischen Leiter (20) bildet, und dass das Blattfederstück (11) derart elastisch vorgespannt ist, dass unter dem Einfluss seiner Elastizität eine Kante der zweiten Durchbrechung (13) in der Endpartie (11e) des beweglichen V-Schenkels (11b) des Blattfederstückes (11) gegen die genannte Anlagefläche der Zunge (16b) gedrängt wird und daher imstande ist, den durch die drei Durchbrechungen (12, 13, 18) hindurchgesteckten elektrischen Leiter (20) an die Anlagefläche der Zunge (16b) anzudrücken.

2. Klemme nach Anspruch 1, bei welcher am Trag- und Kontaktstück ein zweites, gleich ausgebildetes Blattfederstück mit einem seiner V-Schenkel befestigt ist, dadurch gekennzeichnet, dass das Kontaktstück einen zweiten Lappen mit einer Durchbrechung und einer abgewinkelten Zunge aufweist, welche durch die beiden Durchbrechungen in den abgewinkelten Endpartien des zweiten Blattfederstückes hindurchragt und eine Anlagefläche für einen anzuschliessenden elektrischen Leiter aufweist, und dass das zweite Blattfederstück derart elastisch vorgespannt ist, dass unter dem Einfluss seiner Elastizität eine Kante der Durchbrechung in der abgewinkelten Endpartie des beweglichen V-Schenkels des zweiten Blattfederstückes gegen die genannte Anlagefläche der Zunge gedrängt wird und dadurch imstande ist, den durch die Durchbrechung des zweiten Lappens und durch die beiden Durchbrechungen des zweiten Blattfederstückes hindurchgesteckten elektrischen Leiter an die Anlagefläche der Zunge anzudrücken.

## Claims

1. Screwless electrical terminal, with an approximately V-shaped bent leaf spring member (11), the V-shaped limb (11a, 11b) of which have mutually overlapping end parts (11d, 11e) angled towards each other, each of which has a first and a second opening (12, 13) respectively provided for inserting through them at least one electrical conductor (20) to be connected to the terminal, wherein in the unloaded condition of the leaf spring member (11) the two openings (12, 13) have a mutually offset position relative to each other but may be brought into alignment by resiliently pressing the V-shaped limbs (11a, 11b) towards each other, and with an electrically conducting carrier and contact member (16) to which one of the V-shaped limbs (11a, 11b) of the leaf spring member (11) is secured and which has a flange (16a) extending approximately parallel with the angled end portion (11d) of the secured V-shaped limb (11a) and being provided with a third opening (18) which is registrable with the opening (12) of the end part (11d) of the secured V-shaped limb (11a), wherein there is a free intermediate space (17a) between the flange (16a) of the carrier and contact member (16) and the end part (11d) of the fixed V-shaped limb (11a) approximately parallel thereto, the angled end part (11e) of the displaceable other V-shaped limb (11b) of the leaf spring member (11) projecting with a clearance into the intermediate space, characterised in that the flange (16a) of the carrier and contact member (16) with a third opening (18) is provided with an angled tongue (16b) which projects through the first and second openings (12, 13) of the two angled end parts (11d, 11e) of the leaf spring member (11) and forms a bearing surface for the electrical conductor (20) to be connected, and in that the leaf spring member (11) is resiliently pre-stressed in such a manner that under the influence of its resilience one edge of the second opening (13) in the end part of (11e) of the displaceable V-shaped limb (11b) of the leaf spring member (11) is pressed against the said bearing surface of the tongue (16b) and is consequently in a position to press the electrical conductor (20) projecting through the three openings (12, 13, 18) at the bearing surface of the tongue (16b).

2. A terminal according to claim 1 in which a second, similarly constructed leaf spring member is secured with one of its V-shaped limbs to the carrier and contact member, characterised in that the contact member has a second flange with an opening and an angled tongue which projects through the two openings in the angled end parts of the second leaf spring member and has a bearing surface for an electrical conductor to be coupled to it, and in that the second leaf spring member is so resiliently pre-stressed that under the influence of its resilience an edge of the opening in the angled end part of the displaceable V-shaped limb of the second leaf spring member is pressed against the said bearing surface of the tongue and is thereby in a position to press the electrical conductor projecting through the opening of the second flange and the two openings of the second leaf spring member at the bearing surface of the tongue.

## Revendications

1. Borne électrique sans vis avec une pièce de ressort à lame (11) cintrée selon approximativement un V et dont les branches du V (11a, 11b) comportent des parties d'extrémités (11d, 11e) qui se chevauchent mutuellement, sont coudées l'une vers l'autre et dont chacune est pourvue respectivement d'un premier et deuxième perçage (12 ou 13) pour le passage d'au moins un conducteur électrique (20) devant être raccordé, les deux perçages (12, 13) ayant à l'état non sollicité de la pièce de ressort à lame (11) des positions décalées l'une par rapport à l'autre mais étant susceptibles d'être amenées en une position de recouvrement par sollicitation élastique des deux branches de V (11a, 11b) l'une vers l'autre, et avec une pièce de support et de contact (16) électriquement conductrice à laquelle est fixée l'une des branches de V (11a, 11b) de la pièce de ressort à lame (11) et qui comporte une patte (16a) s'étendant approximativement parallèlement à la partie d'extrémité coudée (11d) de la branche fixée (11a) et est pourvue d'un troisième perçage (18) qui est en recouvrement avec le perçage (12) de la partie d'extrémité (11d) de la branche de V fixée (11a), un intervalle libre (17) existant entre la patte (16a) de la pièce de support et de contact (16) et de la partie d'extrémité (11d) approximativement parallèle à celle-ci, de la branche de V (11a) fixée, la partie d'extrémité coudée (11e) de l'autre branche de V (11b) mobile de la pièce de ressort à lame (11) s'engageant avec jeu dans cet intervalle (17), caractérisé en ce que la patte (16a) comprenant le troisième perçage (18) de la pièce de support et de contact (16) est pourvue d'une languette coudée (16b) qui fait saillie à travers les premier et second perçages (12, 13) des deux parties d'extrémités coudées (11d, 11e) de la pièce de ressort à lame (11) et forme une surface d'application pour le conducteur électrique (20) à raccorder, et que la pièce de ressort à lame (11) est précontrainte élastiquement de telle façon que, sous l'influence de son élasticité, une arête du deuxième perçage (13) dans la partie d'extrémité (11e) de la branche de V mobile (11b) de la pièce de ressort à lame (11) soit poussée contre ladite surface d'application ou d'appui de la languette (16b) et soit ainsi en mesure d'appliquer le conducteur électrique (20) enfiché à travers les trois perçages (12, 13, 18) contre la surface d'application de la languette (16b).

2. Borne selon la revendication 1, dans laquelle une seconde pièce de ressort à lame configurée de façon similaire est fixée par l'une de ces branches de V à la pièce de support et de contact, caractérisée en ce que la pièce de contact comporte une deuxième patte avec un perçage et une languette coudée qui fait saillie à travers les deux perçages dans les parties d'extrémité coudées de la seconde pièce de ressort à lame et comporte une surface d'application pour un conducteur électrique à raccorder, et en ce que la seconde pièce de ressort à lame est précontrainte élastiquement de telle façon que, sous l'influence de son élasticité, une arête du perçage dans la partie d'extrémité coudée de la branche de V mobile de la seconde pièce de ressort à lame soit poussée contre ladite surface d'application de la languette et ainsi en mesure d'appliquer le conducteur électrique enfiché à travers le perçage de la deuxième patte et à travers les deux perçages de la seconde pièce de ressort à lame contre la surface d'application de la languette.
